# EUROPÄISCHE PATENTSCHRIFT

(11) **EP 2 374 113 B1**
(45) Veröffentlichungstag und Bekanntmachung des Hinweises auf die Patenterteilung: **23.01.2013**
(21) Anmeldenummer: 09798908.1
(22) Anmeldetag: 08.12.2009
(51) Int. Cl.: G07D 11/00, B65B 67/12

(54) **VERFAHREN ZUM BEFÜLLEN MINDESTENS EINES DÜNNWANDIGEN TRANSPORTBEHÄLTERS MIT MINDESTENS EINEM WERTGEGENSTAND UND VORRICHTUNG ZUR AUFBEWAHRUNG MINDESTENS EINES WERTGEGENSTANDES**
METHOD FOR FILLING AT LEAST ONE THIN-WALLED TRANSPORT CONTAINER WITH AT LEAST ONE VALUABLE OBJECT AND DEVICE FOR SAFEKEEPING AT LEAST ONE VALUABLE OBJECT
PROCÉDÉ DE REMPLISSAGE D'AU MOINS UN CONTENANT DE TRANSPORT À PAROIS FINES AVEC AU MOINS UN OBJET DE VALEUR, ET DISPOSITIF DE CONSERVATION D'AU MOINS UN OBJET DE VALEUR

(30) Priorität: 10.12.2008 DE 102008061530
(43) Veröffentlichungstag der Anmeldung: 12.10.2011
(73) Patentinhaber: Wincor Nixdorf International GmbH, 33106 Paderborn (DE)
(72) Erfinder: LANGHUBER, Dirk, 33102 Paderborn (DE); HOLLAND-LETZ, Günter, 33106 Paderborn (DE)
(74) Vertreter: Richly, Erik
(86) Internationale Anmeldenummer: PCT/EP2009/066641
(87) Internationale Veröffentlichungsnummer: WO 2010/066741

(56) Entgegenhaltungen:
- EP-A2- 1 503 351
- DE-A1-102004 037 583
- GB-A- 2 439 809
- US-A- 4 505 095
- US-A- 5 850 966
- US-A- 6 076 566

## Beschreibung

Die Erfindung betrifft ein Verfahren zum Befüllen mindestens eines dünnwandigen Transportbehälters mit mindestens einem Wertgegenstand. Ferner betrifft die Erfindung eine Vorrichtung zur Aufbewahrung von mindestens einem Wertgegenstand. Die Vorrichtung umfasst mindestens einen mindestens eine Öffnung aufweisenden Transportbehälter, der mit den zu transportierenden Wertgegenständen befüllt wird. Ferner hat die Vorrichtung mindestens einen eine Öffnung aufweisenden Rahmen.

Eine Vorrichtung und ein Verfahren dieser Art werden vorzugsweise in Automaten zur Handhabung von Wertscheinen verwendet, die Wertscheine ausgeben und/oder die Wertscheine entgegennehmen können. Wertscheine sind beispielsweise Banknoten, Warengutscheine oder Wertpapiere. Es ist bekannt, Wertscheine, insbesondere Banknoten, gestapelt in Kassetten bereitzuhalten, die einem Auszahlungsgeldautomaten oder einem sogenannten Recyclingautomaten zugeführt werden können. Recyclingautomaten können zugeführte Wertscheine bei einer ersten Transaktion aufnehmen, prüfen und bei einer zweiten Transaktion wieder ausgeben. Bekannte Kassetten für Wertscheine dienen dabei als Transportbehälter, welche beim Transport außerhalb der Maschine durch geeignete Sicherungsvorrichtungen verschlossen sind und nur von autorisierten Personen und geeigneten Hilfsvorrichtungen geöffnet werden können. Können dem Automaten Wertscheine zugeführt werden, ermittelt der Automat den Wert und/oder das Format jedes Wertscheins und führt den Wertschein dann abhängig von dem ermittelten Wert und/oder Format einer für den Wert oder dieses Format geeigneten Kassette zu. Ist eine Kassette mit Wertscheinen gefüllt, so kann sie aus dem Automaten entnommen werden und dient dann gleichfalls als Transportbehälter.

Als Transportbehälter für die Wertscheine werden nicht nur Kassetten, die allseitig verschlossen sind, sondern auch dünnwandige Transportbehälter, insbesondere Sicherheitsbeutel aus Folienmaterial, verwendet. Diese sind beispielsweise dann sinnvoll, wenn für den Transport dieser Transportbehälter eine gesicherte Aufbewahrungseinheit, wie eine Koffer oder ähnliches, zur Verfügung steht, so dass auf die relativ aufwendigen Kassetten verzichtet werden kann.

Sind alle zu transportierenden Wertscheine in den Beutel eingeführt, so muss der Beutel verschlossen werden. Vorteilhafterweise wird der Beutel derart verschlossen, dass der Verschluss nicht zerstörungsfrei gelöst bzw. geöffnet werden kann.

Aus dem nicht vorveröffentlichten Dokument DE 10 2008 023 900.3 ist eine Einrichtung zum Stapeln von Wertscheinen in einem Transportbehälter bekannt. Die Wertscheine werden in den Transportbehälter durch einen vorderen Eintrittsbereich zugeführt und auf einer Stapelfläche gestapelt, die mit zunehmender Zahl eingeschobener Wertscheine so verstellbar ist, dass ein Wertscheinstapel vorgegebener Länge zwischen einer hinteren Andruckvorrichtung und einer vorderen Andruckvorrichtung entsteht. Im Eintrittsbereich ist ein ortsfester Halterahmen für einen Aufnahmebeutel angeordnet, an dessen Umfang ein Vorrat aus Aufnahmebeutelmaterial so vorhanden ist, dass der Wertscheinstapel in dem Aufnahmebeutel entsteht und die Länge des Aufnahmebeutels mit der Verstellbewegung der hinteren Andruckvorrichtung der wachsenden Stapellänge angepasst wird, wobei der Vorrat verringert wird. Der befüllte Aufnahmebeutel wird mit Hilfe mindestens zweier Elektroden verschweißt. Nachteilig hierbei ist, dass bei dem Schweißen die Wertscheinmaschine, der Transportbehälter und die Wertscheine einer hohen thermischen Belastung ausgesetzt sind. Hierdurch können die Wertscheine und/oder die Wertscheinmaschine beschädigt werden. Ferner wird für das Verschweißen einen hohe thermische Energie benötigt. Des Weiteren ist es nachteilig, dass zusätzlich zu dem Halterahmen eine Schweißvorrichtung zum Verschließen benötigt wird, wodurch zusätzliche Kosten entstehen und eine kompakte Bauweise erschwert wird.

Alternativ kann der befüllte Aufnahmebeutel durch eine Klemmverbindung verschlossen werden. Nachteilig hierbei ist ebenfalls, dass neben dem Halterahmen, auf dem der Vorrat an Aufnahmebeutelmaterial angeordnet ist, ein weiteres Klemmelement zum Verschließen des Aufnahmebeutels notwendig ist.

Es ist auch möglich, die Öffnung des Aufnahmebeutels zum Verschließen des befüllten Aufnahmebeutels zu verkleben. Nachteilig hieran ist, dass die benötigte Klebevorrichtung aufwendig und wartungsintensiv ist.

Ferner kann der Aufnahmebeutel an seiner Öffnung einen Reißverschluss haben, mit dessen Hilfe der befüllte Aufnahmebeutel verschließbar ist. Der verschlossene Reißverschluss wird anschließend verplombt, um einen unautorisierten Zugriff auf die in dem Aufnahmebeutel enthaltenen Wertscheine zu vermeiden bzw. einen solchen unautorisierten sofort erkennen zu können. Nachteilig an diesem Aufnahmebeutel ist, dass das Aufnahmebeutelvolumen unabhängig von der Menge der in den Aufnahmebeutel eingeführten Wertscheine ist. Hierdurch wird die Handhabung beim Transport des Aufnahmebeutels erschwert. Weiterhin ist es nachteilig, dass das Schließen des Reißverschlusses und die anschließende Verplombung nur schwer automatisiert werden können, wodurch ein kostenintensives manuelles Verschließen des Aufnahmebeutels notwendig ist.

Die US 6076566 A zeigt einen an einem Rahmen befestigten Beutel, der nach inner gestülpt wird.

Es ist Aufgabe der Erfindung ein Verfahren anzugeben, bei dem ein dünnwandiger Transportbehälter auf einfache Weise mit mindestens einem Gegenstand befüllt wird. Ferner ist es Aufgabe der Erfindung, eine Vorrichtung zur Aufbewahrung von mindestens einem Wertgegenstand anzugeben, bei der das Volumen des Transportbehälters in Abhängigkeit von den zu transportierenden Wertgegenständen variabel ist und die auf einfache Weise verschließbar ist.

Diese Aufgabe wird durch ein Verfahren mit den Merkmalen des Patentanspruchs 1 und durch eine Vorrichtung mit den Merkmalen des Patentanspruchs 11 gelöst. Vorteilhafte Weiterbildungen der Erfindung sind in den abhängigen Patentansprüchen angegeben.

Bei dem Verfahren nach Anspruch 1 wird ein eine Öffnung aufweisender Rahmen durch einen Teil der Außenseite eines mit nach innen gedrehter Außenseite angeordneten Transportbehälters kontaktiert. Beim Befüllen des Transportbehälters durch die zugeführten Wertgegenstände wird ein Teil des Transportbehälters in Zuführrichtung des Wertgegenstandes durch die Öffnung des Rahmens bewegt, sodass zumindest ein Teil der nach außen gedrehten Innenseite des Transportbehälters nach innen gedreht wird. Hierdurch wird erreicht, dass der Anteil der nach außen gedrehten Innenseite des Transportbehälters, der wieder nach innen gedreht wird, in Abhängigkeit von der Größe und/oder der Menge der zu transportierenden Wertgegenstände zunimmt. Hierdurch wird ein variables Füllvolumen des Transportbehälters realisiert.

Vorteilhafterweise bildet der nach innen gedrehte Teil der Innenseite des Transportbehälters ein Aufnahmebereich zur Aufnahme des Wertgegenstandes. Der Wertgegenstand wird durch eine Zuführöffnung zugeführt, wobei die Zuführöffnung den nach innen gedrehten Teil der Innenseite des Transportbehälters entgegen der Zuführrichtung der Wertgegenstände begrenzt.

Es ist vorteilhaft, wenn ein dem Transportbehälter als erster zugeführter Wertgegenstand derart gegen die nach außen gekehrte Innenseite des Transportbehälters gedrückt wird, dass der Wertgegenstand und ein Teil des Transportbehälters in Zuführrichtung des Wertgegenstandes zumindest durch einen Teil der Öffnung des Rahmens bewegt werden. Auf diese Weise lässt sich der Transportbehälter auf einfach Weise anordnen, indem er mit nach innen gestülpter Außenseite über den Rahmen gestülpt wird.

Alternativ kann ein Teil der nach außen gekehrten Innenseite des Transportbehälters durch die Öffnung des Rahmens bewegt werden, sodass ein Teil der nach außen gedrehten Innenseite des Transportbehälters nach innen gedreht wird, bevor ein dem Transportbehälter als erster zugeführter Wertgegenstand dem Transportbehälter zugeführt wird. Hierdurch wird sichergestellt, dass der zugeführte Wertgegenstand durch den auf diese Weise gebildeten Aufnahmebereich zur Aufnahme der Wertgegenstände ohne weitere Hilfsmittel gehalten wird.

Es ist besonders vorteilhaft, den befüllten Transportbehälter mit Hilfe des Rahmens zu verschließen. Hierdurch werden weitere zusätzliche Bauteile zum Verschließen des Rahmens vermieden, wodurch eine kompakte Bauweise erreicht wird und Kosten reduziert werden.

Vorzugsweise wird der Transportbehälter mit Hilfe einer durch mindestens ein erstes Rastelement des Rahmens und ein zweites zum ersten Rastelement komplementären Rastelement des Rahmens gebildeten Rastverbindung geschlossen. Eine solche Rastverbindung lässt sich durch eine einfach einachsige Bewegung verschließen, welche leicht automatisiert werden kann.

Des Weiteren ist es vorteilhaft, wenn die Wertgegenstände dem Transportbehälter automatisch mit Hilfe einer Zuführeinheit zugeführt werden. Eine solche Zuführeinheit kann beispielsweise ein sogenanntes Stackerrad oder ein Flügelrad sein. Durch das automatische Zuführen mit Hilfe einer Zuführeinheit können pro Zeiteinheit mehr Wertgegenstände dem Transportbehälter zugeführt werden als bei der manuellen Zuführung der Wertgegenstände. Des Weiteren ist die automatische Zuführung kostengünstiger.

Es ist vorteilhaft, nur denjenigen Teil des Transportbehälters zu verschließen, der mit Wertgegenständen befüllt ist. Auf diese Weise wird ein variables Füllvolumen des Transportbehälters realisiert. Durch das Verschließen nur des befüllten Teils des Transportbehälters mit Wertgegenständen wird eine einfachere Handhabung des Transportbehälters beim Transport ermöglicht und Manipulationsversuche werden erschwert.

Vorteilhafterweise wird der Transportbehälter während des Befüllens mit Wertgegenständen durch mindestens einen Stützrahmen abgestützt und/oder geführt. Hierdurch wird eine kompakte Befüllung des Transportbehälters unterstützt und eventuellem Verkanten der Wertgegenstände vorgebeugt.

Ferner betrifft die Erfindung eine Vorrichtung zur Aufbewahrung mindestens eines Wertgegenstandes. Die Vorrichtung hat mindestens einen mindestens eine Öffnung aufweisenden Transportbehälter und mindestens einen eine Öffnung aufweisenden Rahmen. Der Transportbehälter ist derart angeordnet, dass ein Teil der Außenseite des mit nach innen gedrehter Außenseite angeordneten Transportbehälters den Rahmen kontaktiert und dass ein Teil des Transportbehälters durch den zugeführten Wertgegenstand in Zuführrichtung des Wertgegenstandes durch die Öffnung des Rahmens bewegt wird, sodass ein Teil der nach außen gedrehten Innenseite des Transportbehälters nach innen gedreht wird.

Es ist vorteilhaft, wenn der Transportbehälter ein Aufnahmebeutel ist. Es ist besonders vorteilhaft, wenn der Aufnahmebeutel aus Folienmaterial oder Gewebematerial gefertigt ist. Ein solcher Aufnahmebeutel kann kostengünstig beschafft werden und ist einfach zu handhaben.

Es ist vorteilhaft, wenn der Rahmen beim Befüllen des Transportbehälters mit den Wertgegenständen ortsfest angeordnet ist. Zwar bewegt sich der Transportbehälter relativ zu dem Rahmen, der Rahmen ist aber ortsfest in Bezug auf die Vorrichtung, in der der Rahmen angeordnet ist. Auf diese Weise kann eine einfache Bauweise der Vorrichtung erreicht und trotzdem ein variables Füllvolumen des Transportbehälters realisiert werden.

Des Weiteren ist es vorteilhaft, wenn der Transportbehälter einen versteiften Boden aufweist, der eine Andruckfläche für die zugeführten Wertegenstände bildet. Ein solcher versteifter Boden kann beispielsweise in Form eines gefalteten Bodens ausgebildet sein. Insbesondere wird als Transportbehälter ein Blockbodenbeutel verwendet.

Bei einer bevorzugten Ausführungsform der Erfindung umfasst der Rahmen mindestens ein erstes Verschlusselement und ein in einem Abstand zum ersten Verschlusselement angeordnetes zweites Verschlusselement. Das erste Verschlusselement umfasst mindestens ein erstes Rastelement und das zweite Verschlusselement umfasst mindestens ein zum ersten Rastelement komplementäres zweites Rastelement. Das erste und das zweite Verschlusselement sind derart angeordnet, dass zumindest ein Teil der zum Zuführen der Wertgegenstände geöffneten Öffnung des Transportbehälters zwischen dem ersten und dem zweiten Verschlusselement angeordnet ist und durch eine Bewegung mindestens eines Verschlusselements mit einem zwischen den beiden Verschlusselementen angeordneten Teils des Transportbehälters eine Rastverbindung zwischen dem ersten Rastelement und dem zweiten Rastelement erzeugbar ist.

Es ist besonders vorteilhaft, wenn die durch das erste Rastelement und das zweite Rastelement gebildete Rastverbindung nicht zerstörungsfrei lösbar ist. Hierdurch wird erreicht, dass ein unauthorisierter Zugriff auf die in dem Transportbehälter aufgenommenen Wertgegenstände vermieden bzw. erschwert wird oder ein solcher unauthorisierter Zugriff zumindest zeitnah erkannt wird.

Bei den Wertgegenständen handelt es sich vorzugsweise um Wertscheine, insbesondere Banknoten.

Die durch den unabhängigen Vorrichtungsanspruch spezifizierte Vorrichtung kann in gleicher Weise weitergebildet werden, wie das erfindungsgemäße Verfahren. Insbesondere kann die Vorrichtung mit den in den auf das Verfahren rückbezogenen abhängigen Patentansprüchen angegebenen Merkmalen bzw. entsprechenden Vorrichtungsmerkmalen weitergebildet werden.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigen:
- Figur 1: eine schematische Darstellung eines Schnitts durch eine Vorrichtung zur Aufbewahrung von mindestens einem Wertgegenstand in einem unbefüllten Zustand;
- Figur 2: eine schematische Darstellung einer Vorderansicht der Vorrichtung nach Figur 1;
- Figur 3: eine schematische Darstellung eines Schnitts durch die Vorrichtung nach den Figuren 1 und 2 in einem teilbefüllten Zustand;
- Figur 4: eine schematische Darstellung eines Schnitts der Vorrichtung nach den Figuren 1 bis 3 in einem befüllten Zustand;
- Figur 5: eine schematische Darstellung eines Schnitts durch die Vorrichtung nach Figur 2 im teilbefüllten Zust and ohne Stützrahmen; und
- Figur 6: eine perspektivische schematische Darstellung der Vorrichtung nach Figur 5.

In Figur 1 ist eine schematische Darstellung eines Schnitts einer Vorrichtung 10 zur Aufbewahrung von mindestens einem Wertgegenstand 20 gezeigt. Die Vorrichtung 10 ist in Längsrichtung mittig geschnitten.

Die Vorrichtung 10 umfasst einen Transportbehälter 12 und einen Rahmen. Der Rahmen umfasst zwei Verschlusselemente 14a, 14b. Die beiden Verschlusselemente 14a, 14b können bei einer bevorzugten Ausführungsform über zwei nicht dargestellte Verbindungselemente miteinander verbunden sein. Die beiden Verschlusselemente 14a, 14b und die nicht dargestellten Verbindungselemente bilden vorzugsweise einen geschlossenen Rahmen. Dieser Rahmen wird im Folgenden mit dem Bezugszeichen 14 bezeichnet. Der Rahmen 14 hat eine Öffnung 23, die mindestens so groß wie der größte zu transportierende Wertgegenstand 20 ist.

Bei dem Transportbehälter 12 handelt es sich um einen dünnwandigen flexiblen Transportbehälter 12. Vorteilhafterweise ist der Transportbehälter 12 ein Aufnahmebeutel. Der Aufnahmebeutel ist insbesondere aus Folienmaterial oder Gewebematerial hergestellt. Der Aufnahmebeutel 12 hat eine Innenseite 16 und eine Außenseite 18. Als Innenseite 16 wird diejenige Seite bezeichnet, die im befüllten Zustand innen, also den Wertgegenständen zugewandt ist. Als Außenseite wird diejenige Seite bezeichnet, die im befüllten Zustand nach außen gewandt ist, also von den Wertgegenständen abgewandt ist.

Der Transportbehälter 12 ist derart angeordnet, dass ein Teil der Außenseite 18 des mit nach innen gedrehter Außenseite 18 angeordneten Transportbehälters den Rahmen 14 kontaktiert. Hierzu wird der Transportbehälter 12 umgestülpt bevor er über den Rahmen 14 gezogen wird. Beim Umstülpen des Transportbehälters 12 wird die Innenseite 16 des Transportbehälters 12 nach außen gewendet und die Außenseite 18 nach innen gewendet. Dieses Umstülpen lässt sich anschaulich als ein auf links drehen des Transportbehälters 12 auffassen. Vorteilhafterweise wird der Transportbehälter 12 der Vorrichtung 10 derart zugeführt, dass die Innenseite 16 bereits nach außen gekehrt ist und ein Umstülpen des Transportbehälters 12 bei der Montage des Transportbehälters 12 nicht mehr notwendig ist.

Die Vorrichtung 10 kommt vorzugsweise in Wertscheinmaschinen, insbesondere in automatisierten Tresorkassen, Einzahlungs- und Recyclinggeldautomaten zum Einsatz. Bei den zu transportierenden Wertgegenständen handelt es sich in diesem Fall um Wertscheine, insbesondere Banknoten. Eine dieser Banknoten ist beispielhaft mit dem Bezugszeichen 20 bezeichnet.

Die Banknoten 20 werden durch einen Benutzer des Geldautomaten in ein Eingabefach des Geldautomaten eingegeben, mit Hilfe einer Vereinzelungseinrichtung vereinzelt und über einen Transportmechanismus dem Tresor des Geldautomaten zugeführt. Die Vorrichtung 10 zum Transport von Wertgegenständen ist in dem Tresor des Geldautomaten angeordnet. Die Banknoten 20 werden der Vorrichtung 10 vorzugsweise einzeln mit Hilfe eines Stackerrads in Zuführrichtung P1 zugeführt.

In dem in Figur 1 dargestellten unbefüllten Zustand der Vorrichtung 10 ist der Transportbehälter 12 derart angeordnet, dass ein Boden 24 des Transportbehälters 12 vollständig außerhalb der Öffnung 23 des Rahmens 14 angeordnet ist. Der Boden 24 des Transportbehälters 12 ist mit seiner Innenseite den zugeführten Banknoten 20 zugewandt. Eine erste zugeführte Banknote 20 wird mit Hilfe einer Zuführeinrichtung gegen die nach außen gedrehte Innenseite 16 des Transportbehälters 12 gedrückt. Hierdurch wird die Banknote 20 und ein Teil des Transportbehälters 12 zumindest durch einen Teil der Öffnung 23 des Rahmens 14 bewegt.

Eine zweite zugeführte Banknote 20 wird gegen die als erstes zugeführte Banknote 20 gedrückt, wodurch die erste und zweite Banknote sowie ein Teil des Transportbehälters 12 zumindest durch einen Teil der Öffnung 23 des Rahmens 14 in Zuführrichtung P1 weiter bewegt werden. Dieser Vorgang wird durch Zuführung weiterer Banknoten 20 schrittweise weitergeführt. Auf diese Weise wird die nach außen gekehrte Innenseite 16 des Transportbehälters 12 schrittweise wieder nach innen gedreht. Anders ausgedrückt wird der Transportbehälter 12 somit wieder auf rechts gedreht. Bei einer hohen Zuführgeschwindigkeit der Banknoten 20 in Zuführrichtung P1 kann die nach außen gedrehte Innenseite 16 des Transportbehälters 12 auch in einer kontinuierlichen Bewegung nach innen gedreht werden.

Bei einer alternativen Ausführungsform der Erfindung kann im unbefüllten Zustand ein Teil der nach außen gedrehten Innenseite 16 des Transportbehälters 12 nach innen gedreht sein, bevor eine erste Banknote 20 dem Transportbehälter 12 zugeführt wird. Auf diese Weise wird erreicht, dass die als erstes zugeführte Banknote 20 sich unten auf der nach innen gedrehten Innenseite 16 des Transportbehälters 12 abstützen kann.

In Figur 2 ist eine schematische Darstellung einer Vorderansicht der Vorrichtung 10 nach Figur 1 gezeigt. Elemente mit gleichem Aufbau oder gleicher Funktion haben dieselben Bezugszeichen. Der Rahmen 14 ist innerhalb des mit der Innenseite nach außen angeordneten Transportbehälters 12 angeordnet und somit durch den Transportbehälter 12 verdeckt. Der Rahmen 14 ist deshalb durch Strichlinien dargestellt. Bei dem in Figur 2 gezeigten unbefüllten Zustand ist dem Transportbehälter 12 noch keine Banknote 20 zugeführt. Ein solcher mit der Innenseite nach außen angeordneter Transportbehälter 12 wird auch als auf links gedrehter oder als umgekrempelter Transportbehälter 12 bezeichnet.

In Figur 3 ist eine schematische Darstellung eines Schnitts der Vorrichtung 10 nach den Figuren 1 und 2 in einem teilbefüllten Zustand gezeigt. In diesem teilbefüllten Zustand sind dem Transportbehälter 12 bereits eine Vielzahl von Banknoten 20 zugeführt. Die zugeführten Banknoten 20 sind in einem durch die nach innen gedrehte Innenseite 16 des Transportbehälters 12 gebildeten Aufnahmebereich aufgenommen. Mit jeder weiteren zugeführten Banknote 20 wird der Aufnahmebereich des Transportbehälters 12 vergrößert, indem der Boden 24 des Transportbehälters 12 weiter in Zuführrichtung P1 der Banknoten 20 bewegt wird und ein Teil der nach außen gedrehten Innenseite 16 des Transportbehälters 12 nach innen gedreht wird. Das Zuführen der Banknoten 20 in den Aufnahmebereich des Transportbehälters 12 erfolgt durch eine Zuführöffnung 26.

Durch die Vergrößerung des Aufnahmebereich des Transportbehälters 12 mit dem Zuführen einer jeden weiteren Banknote 20 lässt sich ein variables Füllvolumen des Transportbehälters 12 realisieren. Das Volumen des Transportbehälters 12 ist immer nur so groß, wie es für die Aufnahme der zugeführten Banknoten 20 notwendig ist.

Vorteilhafterweise ist der Boden 24 des Transportbehälters 12 verstärkt, um somit eine stabile Andruckfläche für die zugeführten Banknoten 20 zu bilden. Bei dem Boden 24 handelst es sich insbesondere um einen rechteckig gefalteten Boden.

Bei dem in den Figuren 1 bis 3 dargestellten Ausführungsbeispiel wird der befüllte bzw. zu befüllende Transportbehälter 12 durch einen durch eine Strichlinie dargestellten Stützrahmen 22 während des Zuführens der Banknoten 20 abgestützt und geführt. Hierdurch wird verhindert, dass der dünnwandige Transportbehälter 12 aufgrund des Eigengewichtes der zugeführten Banknoten 20 nach unten wegknickt, sodass die durch den Transportbehälter 12 aufgenommenen Banknoten 20 nicht mehr parallel zu den zugeführten Banknoten 20 sind und/oder alleine durch das Eigengewicht der bereits zugeführten Banknoten 20 ein Teil der nach außen gedrehten Innenseite 16 des Transportbehälters 12 nach innen gedreht wird, obwohl keine weitere Banknote 20 dem Transportbehälter 12 zugeführt wird. Bei anderen Ausführungsformen kann jedoch auf den Stützrahmen 22 verzichtet werden. Deshalb ist der Stützrahmen in den Figuren 1, 3 und 4 als Strichlinie dargestellt.

In Figur 4 ist eine schematische Darstellung eines Schnitts durch die Vorrichtung 10 nach den Figuren 1 bis 3 in einem befüllten Zustand gezeigt. In dem befüllten Zustand sind alle zu transportierenden Banknoten 20 dem Transportbehälter 12 zugeführt. Die Innenseite 16 des Transportbehälters 12 ist vorzugsweise vollständig nach innen gedreht. Die letzte dem Transportbehälter 12 zugeführte Banknote 20 ist mit Hilfe der Zuführeinheit vollständig durch die Öffnung 23 des Rahmens 14 in Zuführrichtung P1 in Richtung des Bodens 24 des Transportbehälters 12 bewegt.

Der Transportbehälter 12 wird mit Hilfe des Rahmens 14 verschlossen, indem das erste Verschlusselement 14a und das zweite Verschlusselement 14b in Richtung der Pfeile P2, P3 aufeinander zubewegt werden. Hierbei wird nur derjenige Teil des Transportbehälters 12 verschlossen, der auch mit Banknoten 20 befüllt ist. Hierdurch wird ein variables Füllvolumen des Transportbehälters 12 erreicht und eine einfachere Handhabung des Transportbehälters 12 ermöglicht.

Während des Befüllens des Transportbehälters 12 mit den Banknoten 20 ist der Rahmen 14 ortsfest angeordnet. Der Transportbehälter 12 bewegt sich relativ zu dem Rahmen 14 während des Zuführens der Banknoten 20 in den Transportbehälter 12. Da der Rahmen 14 ortsfest ist, ist auch die Zuführöffnung 26 ortsfest. Hierdurch kann das Zuführen der Banknoten 20 in den Transportbehälter 12 auf einfache Weise automatisiert durchgeführt werden. Ferner kann auch das Verschließen des Transportbehälters 12 mit Hilfe des Rahmens 14 einfach automatisiert durchgeführt werden.

Bei einer bevorzugt Ausführungsform der Erfindung umfasst das erste Verschlusselement 14a des Rahmens 14 ein erstes Rastelement und das zweite Verschlusselement 14b des Rahmens ein zweites zum ersten Rastelement komplementäres Rastelement. Das erste Verschlusselement 14a und zweite Verschlusselement 14b sind derart angeordnet, dass zumindest ein Teil der zum Zuführen der Banknoten 20 geöffneten Zuführöffnung 26 des Transportbehälters 12 zwischen dem ersten Verschlusselement 14a und dem zweiten Verschlusselement 14b angeordnet ist und durch eine Bewegung mindestens eines Verschlusselements 14a, 14b mit einem zwischen dem Verschlusselement 14a, 14b angeordneten Teil es Transportbehälters 12 eine Rastverbindung zwischen dem ersten Rastelement und dem zweiten Rastelement erzeugbar ist. Die durch das erste Rastelement und das zweite Rastelement gebildete Rastverbindung ist nicht zerstörungsfrei lösbar. Auf diese Weise wird ein unauthorisierter Zugriff auf die im Transportbehälter aufgenommenen Banknoten 20 verhindert bzw. zumindest erschwert oder ein unauthorisierter Zugriff wird zumindest zeitnah erkannt. Alternativ kann der Transportbehälter 12 auch mit Hilfe thermischer Verfahren, insbesondere Schweißen oder Schrumpfen, mit Hilfe eines Klemmelements und/oder durch Kleben verschlossen werden.

In Figur 5 ist eine schematische Darstellung eines Schnitts durch eine Vorrichtung 10 nach den Figuren 1 bis 4 in dem teilbefüllten Zustand nach Figur 2 ohne Stützrahmen 22 gezeigt.

In Figur 6 ist eine schematische perspektivische Darstellung der Vorrichtung 10 nach Figur 5 gezeigt. Der Rahmen 14 ist durch eine Strichlinie dargestellt.

Bei einer besonders vorteilhaften Ausführungsform der Erfindung sind das erste Verschlusselement 14a und das zweite Verschlusselement 14b über zwei Verbindungselemente 28a, 28b miteinander verbunden. Die Längsachse des ersten Verschlusselements 14a und des zweiten Verschlusselements 14b sind parallel zueinander angeordnet. Das erste Verbindungselement 28a und das zweite Verbindungselement 28b sind achsensymmetrisch zu einer Achse angeordnet, die orthogonal zu der Längsachse des ersten Verschlusselements 14a und des zweiten Verschlusselements 14b verläuft und die durch die Mittelpunkte des ersten Verschlusselements 14a und des zweiten Verschlusselements 14b verläuft. Die Verbindungselemente 28a, 28b sind in Form von Filmscharnieren ausgebildet. Alternativ können auch andere Verbindungselemente verwendet werden.

Die Verschlusselemente 14a und 14b und die Verbindungselemente 28a und 28b bilden zusammen einen geschlossenen Rahmen 14. Vorzugsweise sind die Verschlusselemente 14a, 14b, die Verbindungselemente 28a, 28b einteilig ausgebildet.

Beim Verschließen der Vorrichtung 10 werden die Verschlusselemente 14a, 14b aufeinander zu bewegt. Hierbei knicken die Verschlusselemente 28a, 28b weiter in Richtung des Transportbehälters 12 ein, bis sie nahezu parallel zu den Verschlusselementen 14a, 14b angeordnet sind. Hierbei wird der Transportbehälter 12 mit Hilfe der Verbindungselemente 28a, 28b an den den Verbindungselementen 28a, 28b zugewandten Seiten eingefaltet. Hierdurch wird der Zugriff auf die in dem Transportbehälter 12 aufgenommenen Banknoten bei einem Manipulationsversuch erschwert. Ferner wird durch die Verbindungselemente 28a, 28b eine Führung des Transportbehälters 12 an den Seiten, die den verbindungselementen 28a, 28b zugewandt sind, erreicht. Hierdurch wird verhindert, dass beim Zusammenführen der Verschlusselemente 14a, 14b ein Teil des Transportbehälters 12 seitlich neben die zusammengeführten Verschlusselemente 14a, 14b herausgedrückt wird, wodurch ein unautorisierter Zugriff auf die im Transportbehälter 12 aufgenommen Wertgegenstände erleichtert werden würde.

Die Verbindungselemente 28a, 28b umfassen an ihren Enden an der dem Transportbehälter 12 zugewandten Seite jeweils ein nicht dargestelltes Führungselement. Die Führungselemente sind an der dem Transportbehälter 12 zugewandten Seite abgerundet. Die Führungselemente dienen dazu, den Transportbehälter 12 auf Abstand zu den Kanten von an den Verschlusselementen 14a, 14b angeordneten Schienen (nicht gezeigt) zu halten und somit Beschädigungen des Transportbehälters 12 beim Vorbeiführen zu verhindern. Des Weiteren wird durch die Führungselemente vermieden, dass der Transportbehälter 12 zwischen den Verbindungselementen 28a, 28b und den Schienen beim Vorbeiführen des Transportbehälters 12 während des Befüllens des Transportbehälters 12 eingeklemmt und somit eventuell beschädigt wird.

### Bezugszeichenliste

- 10: Vorrichtung
- 12: Transportbehälter
- 14: Rahmen
- 14a, 14b: Verschlusselemente
- 16: Innenseite
- 18: Außenseite
- 20: Banknote
- 22: Stützrahmen
- 23: Öffnung
- 24: Boden
- 26: Zuführöffnung
- 28a, 28b: Verbindungselemente

## Patentansprüche

1. Verfahren zum Befüllen mindestens eines dünnwandigen Transportbehälters (12) mit mindestens einem Wertgegenstand (20),
bei dem ein eine Öffnung (23) aufweisender Rahmen (14) durch einen Teil der Außenseite (18) eines mit nach innen gedrehter Außenseite (18) angeordneten Transportbehälters (12) kontaktiert wird,
**dadurch gekennzeichnet, dass** ein Teil des Transportbehälters (12) durch den beim Befüllen zugeführten Wertgegenstand (20) in Zuführrichtung (P1) des Wertgegenstandes (20) durch die Öffnung (23) des Rahmens (14) bewegt wird, so dass zumindest ein Teil der nach außen gedrehten Innenseite (16) des Transportbehälters (12) nach innen gedreht wird.

2. Verfahren nach Anspruch 1, **dadurch gekennzeichnet, dass** der nach innen gedrehte Teil der Innenseite (16) des Transportbehälters (12) einen Aufnahmebereich zur Aufnahme des Wertgegenstandes (20) bildet.

3. Verfahren nach einem der vorhergehenden Ansprüche, **dadurch gekennzeichnet, dass** ein dem Transportbehälter (12) als erster zugeführter Wertgegenstand (20) derart gegen die nach außen gekehrte Innenseite (16) des Transportbehälters (12) gedrückt wird, dass der Wertgegenstand (20) und ein Teil des Transportbehälter (12) in Zuführrichtung (P1) des Wertgegenstandes (20) zumindest durch einen Teil der Öffnung (23) des Rahmens (20) bewegt werden.

4. Verfahren nach einem der Ansprüche 1 oder 2, **dadurch gekennzeichnet, dass** ein Teil der nach außen gekehrten Innenseite (16) des Transportbehälters (12) durch die Öffnung (23) des Rahmens (14) bewegt wird, so dass ein Teil der nach außen gedrehten Innenseite (16) des Transportbehälters (12) nach innen gedreht wird, bevor ein dem Transportbehälter (12) als erster zugeführter Wertgegenstand (20) dem Transportbehälter (12) zugeführt wird.

5. Verfahren nach einem der vorhergehenden Ansprüche, **dadurch gekennzeichnet, dass** der befüllte Transportbehälter (12) mit Hilfe des Rahmens (14) verschlossen wird.

6. Verfahren nach Anspruch 5, **dadurch gekennzeichnet, dass** der Transportbehälter (12) mit Hilfe einer durch mindestens ein erstes Rastelement des Rahmens und ein zweites zum ersten Rastelement komplementäres Rastelement des Rahmens gebildeten Rastverbindung verschlossen wird.

7. Verfahren nach einem der Ansprüche 5 oder 6, **dadurch gekennzeichnet, dass** der Transportbehälter (12) automatisch verschlossen wird.

8. Verfahren nach einem der vorhergehenden Ansprüche, **dadurch gekennzeichnet, dass** der Wertgegenstand (20) dem Transportbehälter (12) automatisch mit Hilfe einer Zuführeinheit zugeführt wird.

9. Verfahren nach einem der vorhergehenden Ansprüche, **dadurch gekennzeichnet, dass** nur derjenige Teil des Transportbehälters (12) verschlossen wird, der mit Wertgegenständen (20) gefüllt ist.

10. Verfahren nach einem der vorhergehenden Ansprüche, **dadurch gekennzeichnet, dass** der Transportbehälter (12) während des Befüllens mit Wertgegenständen (20) durch mindestens einen Stützrahmen (22) geführt wird.

11. Vorrichtung zum Transport von mindestens einem Wertgegenstand,
mit einem mindestens eine Öffnung aufweisenden Transportbehälter (12), und
mit mindestens einem eine Öffnung (23) aufweisenden Rahmen (12),
wobei der Transportbehälter (12) derart angeordnet ist,
dass ein Teil der Außenseite (18) des mit nach innen gedrehten Außenseite (18) angeordneten Transportbehälters (12) den Rahmen kontaktiert, **dadurch gekennzeichnet,**
**dass** der zugeführte Wertgegenstand (20) einen Teil des Transportbehälters (12) in Zuführrichtung (P1) des Wertgegenstandes (20) durch die Öffnung (23) des Rahmens (14) bewegt und einen Teil der nach außen gedrehten Innenseite (16) des Transportbehälters (12) nach innen dreht.

12. Vorrichtung nach Anspruch 11, **dadurch gekennzeichnet, dass** der Transportbehälter (12) ein Aufnahmebeutel, insbesondere ein Aufnahmebeutel aus Folienmaterial oder Gewebematerial, ist.

13. Vorrichtung nach einem der Ansprüche 11 oder 12, **dadurch gekennzeichnet, dass** der Rahmen (14) beim Befüllen des Transportbehälters (12) ortsfest angeordnet ist.

14. Vorrichtung nach einem der Ansprüche 11 bis 13, **dadurch gekennzeichnet, dass**
der Rahmen (14) mindestens ein erstes Verschlusselement (14a) und ein in einem Abstand zum ersten Verschlusselement (14a) angeordnetes zweites Verschlusselement (14b) umfasst,
das erste Verschlusselement (14a) mindestens ein erstes Rastelement umfasst und das zweite Verschlusselement (14b) mindestens ein zum ersten Rastelement komplementäres zweites Rastelement umfasst, und
das erste Verschlusselement (14a) und das zweite Verschlusselement (14b) derart angeordnet sind, dass zumindest ein Teil der zum Zuführen der Wertgegenstände (20) geöffneten Öffnung des Transportbehälters (12) zwischen dem ersten Verschlusselement (14a) und dem zweiten Verschlusselement (14b) anordenbar ist und durch eine Bewegung mindestens eines Verschlusselementes (14a, 14b) mit einem zwischen den Verschlusselementen (14a, 14b) angeordneten Teils des Transportbehälters (12) eine Rastverbindung zwischen dem ersten Rastelement und dem zweiten Rastelement erzeugbar ist.

15. Vorrichtung nach einem der Ansprüche 11 bis 14, **dadurch gekennzeichnet, dass** die durch das erste Rastelement und das zweite Rastelement gebildete Rastverbindung nicht zerstörungsfrei lösbar ist.

16. Vorrichtung nach einem der Ansprüche 11 bis 15, **dadurch gekennzeichnet, dass** die Wertgegenstände (20) Wertscheine, insbesondere Banknoten, sind.

## Claims

1. A method for filling at least one thin-walled transport container (12) with at least one article of value (20),
in which a frame (14) having an opening (23) is contacted by a part of the outside surface (18) of a transport container (12), the outside surface (18) of which is turned inside,
**characterized in that**
a part of the transport container (12) being moved through the opening (23) of the frame (14) in feeding direction (P1) of the article of value (20) by means of the article of value (20) supplied during filling, so that at least a part of the inside surface (16) of the transport container (12) that is turned outside is turned inside.

2. The method according to claim 1, **characterized in that** the part of the inside surface (16) of the transport container (12) that is turned inside forms a receiving area for receiving the article of value (20).

3. The method according to one of the preceding claims, **characterized in that** an article of value (20) supplied to the transport container (12) as first article of value is pressed against the outside-turned inside surface (16) of the transport container (12) such that the article of value (20) and a part of the transport container (12) are moved at least through a part of the opening (23) of the frame (20) in feeding direction (P1) of the article of value (20).

4. The method according to one of the claims 1 or 2, **characterized in that** a part of the inside surface (16) of the transport container (12) that is turned outside is moved through the opening (23) of the frame (14) so that a part of the inside surface (16) of the transport container (12) that is turned outside is turned inside before an article of value (20) supplied to the transport container (12) as first article of value is supplied to the transport container (12).

5. The method according to one of the preceding claims, **characterized in that** the filled transport container (12) is closed with the aid of the frame (14).

6. The method according to claim 5, **characterized in that** the transport container (12) is closed with the aid of a snap-in connection formed by at least one first snap-in element of the frame and a second snap-in element of the frame that is complementary to the first snap-in element.

7. The method according to one of the claims 5 or 6, **characterized in that** the transport container (12) is closed automatically.

8. The method according to one of the preceding claims, **characterized in that** the article of value (20) is automatically supplied to the transport container (12) with the aid of a feeding unit.

9. The method according to one of the preceding claims, **characterized in that** only the part of the transport container (12) that is filled with articles of value (20) is closed.

10. The method according to one of the preceding claims, **characterized in that** the transport container (12) is guided by at least one support frame (22) during the filling with the articles of value (20).

11. A device for transporting at least one article of value, comprising
a transport container (12) having at least one opening, and
at least one frame (12) having an opening (23),
the transport container (12) being arranged such
that a part of the outside surface (18) of the transport container (12), the outside surface of which (18) is turned inside, contacts the frame,
**characterized in that**
that the supplied article of value (20) moves a part of the transport container (12) through the opening (23) of the frame (14) in feeding direction (P1) of the article of value (20) and turns a part of the outside-turned inside surface (16) of the transport container (12) inside.

12. The device according to claim 11, **characterized in that** the transport container (12) is a receiving bag, in particular a receiving bag made of foil material or tissue material.

13. The device according to one of the claims 11 or 12, **characterized in that** the frame (14) is stationary during the filling of the transport container (12).

14. The device according to one of the claims 11 to 13, **characterized in that**
the frame (14) comprises at least one first closing element (14a) and a second closing element (14b) spaced to the first closing element (14a),
the first closing element (14a) comprises at least one first snap-in element and the second closing element (14b) comprises at least one second snap-in element that is complementary to the first snap-in element, and
the first closing element (14a) and the second closing element (14b) are arranged such that at least a part of the opening of the transport container (12) that is opened for feeding the articles of value (20) can be arranged between the first closing element (14a) and the second closing element (14b) and that by means of a movement of at least one closing element (14a, 14b) with a part of the transport container (12) arranged between the closing elements (14a, 14b) a snap-in connection can be formed between the first snap-in element and the second snap-in element.

15. The device according to one of the claims 11 to 14, **characterized in that** the snap-in connection formed by the first snap-in element and the second snap-in element cannot be released non-destructively.

16. The device according to one of the claims 11 to 15, **characterized in that** the articles of value (20) are notes of value, in particular banknotes.

## Revendications

1. Procédé de remplissage d'au moins un conteneur de transport à parois minces (12), avec au moins un objet de valeur (20),
dans lequel un cadre (14) comportant une ouverture (23) est mis en contact avec une partie du côté extérieur (18) d'un conteneur de transport (12) disposé avec un côté extérieur (18) tourné vers l'intérieur,
**caractérisé en ce que**
une partie du conteneur de transport (12) est déplacé par l'objet de valeur (20), amené lors du remplissage, dans une direction d'amenée (P1) de l'objet de valeur (20) à travers l'ouverture (23) du cadre (14) de sorte qu'au moins une partie du côté intérieur (16), tourné vers l'extérieur, du conteneur de transport (12) est tournée vers l'intérieur.

2. Procédé selon la revendication 1, **caractérisé en ce que** la partie, tournée vers l'intérieur, du côté intérieur (16) du conteneur de transport (12) forme une région de réception destinée à recevoir l'objet de valeur (20).

3. Procédé selon l'une des revendications précédentes, **caractérisé en ce qu'**un objet de valeur (20) amené en premier au conteneur de transport (12) est pressé contre le côté intérieur (16), tourné vers l'extérieur, du conteneur de transport (12) de telle sorte que l'objet de valeur (20) et une partie du conteneur de transport (12) sont déplacés dans une direction d'amenée (P1) de l'objet de valeur (20) au moins à travers une partie de l'ouverture (23) du cadre (20).

4. Procédé selon l'une des revendications 1 ou 2, **caractérisé en ce qu'**une partie du côté intérieur (16), tourné vers l'extérieur, du conteneur de transport (12) est déplacée à travers l'ouverture (23) du cadre (14) de sorte qu'une partie du côté intérieur (16), tourné vers l'extérieur, du conteneur de transport (12) est tournée vers l'intérieur avant qu'un objet de valeur (20), amené en premier au conteneur de transport (12), ne soit amené au conteneur de transport (12).

5. Procédé selon l'une des revendications précédentes, **caractérisé en ce que** le conteneur de transport (12) rempli est fermé à l'aide du cadre (14).

6. Procédé selon la revendication 5, **caractérisé en ce que** le conteneur de transport (12) est fermé à l'aide d'une liaison par encliquetage formée par au moins un premier élément d'encliquetage du cadre et un deuxième élément d'encliquetage du cadre, complémentaire du premier élément d'encliquetage.

7. Procédé selon l'une des revendications 5 ou 6, **caractérisé en ce que** le conteneur de transport (12) est fermé automatiquement.

8. Procédé selon l'une des revendications précédentes, **caractérisé en ce que** l'objet de valeur (5) du conteneur de transport (12) est amené automatiquement à l'aide d'une unité d'amenée.

9. Procédé selon l'une des revendications précédentes, **caractérisé en ce que** seule la partie du conteneur de transport (22) qui est remplie avec des objets de valeur (1) est fermée.

10. Procédé selon l'une des revendications précédentes, **caractérisé en ce que** le conteneur de transport (12) est amené par au moins un cadre de support (22) pendant le remplissage avec des objets de valeur (20).

11. Dispositif de transport d'au moins un objet de valeur, comportant
un conteneur de transport (12) comportant au moins une ouverture, et
au moins un cadre (12) comportant une ouverture (23),
le conteneur de transport (12) étant disposé de telle sorte que
une partie du côté extérieur (18) du conteneur de transport (12) ayant un côté extérieur (18) tourné vers l'intérieur, vient en contact avec le cadre,
**caractérisé en ce que**
l'objet de valeur amené (20) déplace une partie du conteneur de transport (12) dans une direction d'amenée (P1) de l'objet de valeur (5) à travers l'ouverture (23) du cadre (14) et tourne vers l'intérieur une partie du côté intérieur (16), tourné vers l'extérieur, du conteneur de transport (12).

12. Dispositif selon la revendication 11, **caractérisé en ce que** le conteneur de transport (12) est une poche de réception, notamment une poche de réception en matériau de type feuille de métal ou tissu.

13. Dispositif selon l'une des revendications 11 ou 12, **caractérisé en ce que** le cadre (14) est disposé de façon immobile lors du remplissage du conteneur de transport (12).

14. Dispositif selon l'une des revendications 11 à 13, **caractérisé en ce que**
le cadre (14) comporte au moins un premier élément de fermeture (14a) et un deuxième élément de fermeture (14b) disposé à distance du premier élément de fermeture (14a),
le premier élément de fermeture (14a) comporte au moins un premier élément d'encliquetage et le deuxième élément de fermeture (14b) comporte un deuxième élément d'encliquetage complémentaire du premier élément d'encliquetage, et
le premier élément de fermeture (14a) et le deuxième élément de fermeture (14b) sont disposés de telle sorte qu'au moins une partie de l'ouverture, ouverte pour amener les objets de valeur (20), du conteneur de transport (12) peut être disposée entre le premier élément de fermeture (14a) et le deuxième élément de fermeture (14b) et une liaison par encliquetage entre le premier élément d'encliquetage le deuxième élément d'encliquetage peut être créée en déplaçant au moins un élément de fermeture (14a, 14b) avec une partie du conteneur de transport (12) qui est disposée entre les éléments de fermeture (14a, 14b).

15. Dispositif selon l'une des revendications 11 à 14, **caractérisé en ce que** la liaison par encliquetage formée par le premier élément d'encliquetage et le deuxième élément d'encliquetage ne peut pas être défaite de façon non destructive.

16. Dispositif selon l'une des revendications 11 à 15, **caractérisé en ce que** les objets de valeur (20) sont des billets de valeur, notamment des billets de banque.
